# FASCICULE DE BREVET EUROPEEN

(11) **EP 4 170 829 B1**
(45) Date de publication et mention de la délivrance du brevet: **16.10.2024**
(21) Numéro de dépôt: 22203012.4
(22) Date de dépôt: 21.10.2022
(51) Int. Cl.: H01R 13/453, H01R 13/635, H01R 25/00

(54) **PRISE ÉLECTRIQUE À INSERTION ET EXTRACTION FACILITÉE**
STECKDOSE MIT ERLEICHTERTEM EIN- UND AUSZIEHEN
ELECTRICAL PLUG WITH FACILITATED INSERTION AND EXTRACTION

(30) Priorité: 22.10.2021 CN 202122557289 U; 18.11.2021 FR 2112181
(43) Date de publication de la demande: 26.04.2023
(73) Titulaire: H.B.F., 09270 Mazères (FR)
(72) Inventeur: CHEN, Feng, Ningbo, 315033 (CN); MARTINEZ GONZALEZ, José Manuel, 36202 Vigo (ES)
(74) Mandataire: Bringer IP

(56) Documents cités:
- EP-A1- 3 651 277
- EP-B1- 2 146 399
- EP-B1- 2 555 336
- CN-A- 111 180 936
- KR-A- 20130 111 113

## Description

### Domaine technique de l'invention

Le domaine de l'invention est celui des prises électriques et plus particulièrement des prises à insertion et extraction facilitée.

### Arrière-plan technologique

Les prises électriques sont en général formées d'un corps de prise ou socle dans lequel sont agencés un ou plusieurs circuits électriques dissimulés reliés à un réseau d'alimentation électrique. Des fiches mâles peuvent être insérées dans la prise électrique pour assurer le contact électrique grâce à des orifices d'insertion (aussi désignés dans tout le texte par la terminologie « bornes de connexion femelles ») reliés électriquement aux circuits électriques de la prise.

Actuellement, il existe de nombreuses sortes de modèles, marques et fonctions de prises électriques. Lors de leur utilisation, on insère les électrodes d'une fiche mâle dans les orifices d'insertion de la prise, ce qui permet de relier électriquement les électrodes de la fiche mâle aux bornes de connexion femelles. Afin de garantir un bon contact avec l'appareil électrique ainsi qu'une puissance stable, les électrodes des fiches mâles sont généralement insérées en force dans les bornes de connexion femelles. Il en résulte que l'extraction de la fiche mâle de la prise, lorsque l'on souhaite débrancher l'appareil électrique relié à la fiche mâle, impose de déployer une force relativement importante. Dans la vie quotidienne, les utilisateurs sont obligés de forcer pour débrancher la prise ou bien ils tiennent la prise d'une main et retirent la prise mâle de l'autre main, ce qui n'est pas très pratique, en particulier pour les personnes âgées ou les enfants.

Les documents KR1020130111113, DE29918007 et CN111180936 décrivent chacun une prise équipée de moyens visant à faciliter l'extraction d'une fiche mâle de la prise. Ces prises comprennent une platine configurée pour monter ou descendre dans un puit, associé à un ressort de compression. A l'usage, les patines ont tendance à pivoter ou à se retourner, ce qui pose de sérieux problèmes de sécurité et de fiabilité.

EP 2 146 399 B1 divulgue une prise électrique selon le préambule de la revendication 1. D'autres prise électriques pertinents sont connus à partir des documents EP 2 555 336 B1, EP 3 651 277 A1, CN 111 180 936 B et KR 2013 0111113 A.

### Objectifs de l'invention

L'invention vise à pallier cette problématique et à proposer une prise dont on puisse débrancher facilement les fiches mâles avec peu de force.

L'invention vise en particulier à fournir, dans au moins un mode de réalisation, une prise électrique qui permette de débrancher une fiche mâle d'une seule main, sans effort particulier.

L'invention vise aussi à fournir, dans au moins un mode de réalisation, une prise qui soit de conception simple et économique à fabriquer.

L'invention vise aussi à fournir, dans au moins un mode de réalisation, une prise qui permet d'éviter le pivotement de la fiche mâle à l'insertion ou l'extraction de la fiche dans la prise.

### Exposé de l'invention

Pour ce faire, l'invention concerne une prise électrique comprenant :
- un corps de prise au fond duquel sont logées deux bornes de connexion femelle,
- un puit logé dans ledit corps de prise et comprenant des ouvertures agencées en regard desdites bornes de connexion femelle,
- une façade montée mobile en coulissement longitudinal dans le puit entre une position haute et une position basse, ladite façade comprenant des ouvertures de passage d'une fiche électrique mâle destiné à venir s'enficher dans lesdites bornes de connexion femelle, lorsque la façade est dans la position basse,
- un limitateur s'étendant radialement de ladite façade et configuré pour venir en butée contre une arrête solidaire du puit de manière à limiter le déplacement vers le haut de ladite façade.

La prise électrique selon l'invention est caractérisée en ce qu'elle comprend en outre :
- au moins deux rainures latérales de guidage longitudinal de la façade,
- au moins deux pièces élastiques agencées chacune dans une rainure de guidage et s'étendant longitudinalement entre ladite façade et le fond du puit, chaque pièce élastique étant configurée pour pouvoir être comprimée lors du déplacement de ladite façade de ladite position haute à la position basse, sous l'effet d'une force exercée par un opérateur enfichant la fiche mâle dans ladite façade, jusqu'à ce qu'elle soit en prise avec les bornes de connexion femelle, et pour pouvoir faciliter le retrait de la fiche mâle en déplaçant spontanément ladite façade de la position basse à la position haute, par la détente desdits pièces élastiques dès qu'un opérateur déloge la fiche mâle desdites bornes de connexion femelle.

La prise électrique selon l'invention présente donc la particularité de disposer de deux rainures latérales de guidage longitudinal de la façade dans le puit, chaque rainure logeant une pièce élastique destinée à emmagasiner de l'énergie lors du déplacement de la façade mobile de la position haute à la position basse, jusqu'à ce que les électrodes de la prise mâle viennent s'insérer dans les bornes de connexion femelles de la prise, et à restituer cette énergie emmagasinée lors du débranchement de la fiche mâle, de manière à faciliter l'extraction de la fiche mâle, en déplaçant la façade de la position basse à la position haute.

Chaque rainure de guidage forme un ensemble avec la pièce élastique logée dans la rainure. La présence des rainures latérales de guidage longitudinal de la façade permet d'éviter que la façade ne tourne ou ne se renverse au cours des opérations de montée et descente de la façade. En outre, les rainures de guidage sont agencées latéralement le long du puit de la prise, ce qui permet à la façade d'être équilibrée dans le puit lors des opérations de montée et de descente.

En outre, les bornes de connexion femelles sont agencées sur le fond du puit et sont séparées de l'utilisateur par la présence de la façade mobile, ce qui sécurise la prise en évitant tout risque de contact entre les mains de l'utilisateur et les bornes de connexion femelles de la prise.

Selon l'invention, chaque rainure latérale de guidage longitudinal comprend une portion haute solidaire de ladite façade mobile et une portion basse solidaire du fond du puit, agencée longitudinalement en regard de la portion haute, ladite pièce élastique logée dans cette rainure étant solidaire respectivement de la portion haute et de la portion basse et s'étendant entre la portion haute et la portion basse.

Ainsi, chaque rainure de guidage est formée de deux portions de rainures disjointes l'une de l'autre et espacées l'une de l'autre longitudinalement. La pièce élastique présente deux extrémités, chaque extrémité étant solidaire d'une des deux portions de rainure. La pièce étant élastique, lorsque la façade se déplace de la position haute à la position basse, la portion haute de la rainure se rapproche de la portion basse de la rainure, ce qui provoque la compression de la pièce élastique qui emmagasine de l'énergie. Lorsque la façade est déplacée de la position basse vers la position haute (résultant d'un débranchement de la fiche mâle), la pièce élastique restitue l'énergie emmagasinée et déplace la rainure haute vers le haut de la prise.

Cette prise permet ainsi avantageusement de disposer de portions de rainures solidaires respectivement du puit et de la façade, ce qui permet un meilleur maintien de la pièce élastique, tout en permettant le déplacement de la façade par rapport au fond du puit. En d'autres termes, les pièces élastiques ne sont pas libres dans le puit, mais sont en partie logées dans les rainures pour éviter tout déplacement intempestif des pièces élastiques, tout en permettant le déplacement de la façade par rapport au fond du puit.

Avantageusement, ledit corps de prise et ladite façade présente au moins un plan de symétrie et lesdites rainures latérales de guidage longitudinal sont agencées symétriquement par rapport à ce plan de symétrie.

Selon cette variante avantageuse, les pièces élastiques sont agencées symétriquement dans la prise de telle sorte que la façade est soumise à la force élastique restituée par les pièces élastiques de manière homogène, ce qui permet un coulissement équilibré de la façade vers le haut lors des opérations de débranchement de la fiche mâle.

Avantageusement, au moins une pièce élastique, de préférence chaque pièce élastique, est un ressort de compression.

Selon cette variante avantageuse, la force élastique de compression du ressort est inférieure à la friction entre les électrodes de la fiche mâle et les bornes de connexion femelles de la prise de sorte que la fiche mâle puisse rester enfichée dans les bornes de connexion femelles en l'absence d'une action de débranchement effectuée par un utilisateur.

Avantageusement, ladite façade mobile comprend une platine supérieure et une platine inférieure solidarisées l'une à l'autre, et comprenant chacune des ouvertures de passage des broches d'une fiche mâle agencée en regard les unes des autres, ladite façade comprenant en outre un obturateur monté mobile en pivotement entre lesdites platines supérieure et inférieure entre une position d'obturation desdites ouvertures de passage de la platine inférieure et une position de libération des ouvertures de passage permettant l'insertion d'une fiche électrique mâle dans ladite prise.

Une prise selon cette variante avantageuse permet de protéger les utilisateurs en obstruant l'accès direct aux connecteurs en l'absence de fiche mâle. Par défaut, l'obturateur est en position d'obturation et c'est seulement lors de l'introduction de la fiche mâle que l'obturateur peut pivoter en position d'ouverture pour permettre l'accès aux connecteurs de la prise électrique.

Avantageusement, la prise comprend en outre une rainure de connexion clipsable ménagée dans le fond dudit puit et une pièce crochet clipsée dans ladite rainure de connexion clipsable, ladite pièce crochet comprenant en outre un crochet permettant de fixer ladite prise.

Selon cette variante avantageuse, la prise peut être fixée sur un support par l'intermédiaire du crochet clipsée dans le corps de la prise. L'utilisateur peut ainsi et par exemple fixer la prise à la hauteur souhaitée, en haut d'un mur ou suspendue sous une table.

Selon une variante de l'invention, la prise comprend trois puits, chaque puit étant équipé d'une façade montée mobile en coulissement longitudinal dans le puit entre une position haute et une position basse, ladite façade comprenant des ouvertures de passage d'une fiche électrique mâle destinée à venir s'enficher dans desdites bornes de connexion femelle logées au fond du puit, lorsque la façade est dans la position basse. Chaque puit est en outre équipé d'un limitateur qui s'étend radialement de ladite platine et configuré pour venir en butée contre le corps de prise de manière à limiter le déplacement vers le haut de la platine. En outre, chaque puit comprend deux rainures latérales de guidage longitudinal d'une façade, et deux pièces élastiques agencées chacune dans une rainure de guidage et s'étendant longitudinalement entre ladite façade et le fond du puit, chaque pièce élastique étant configurée pour pouvoir être comprimée lors du déplacement de ladite façade de ladite position haute à la position basse, sous l'effet d'une force exercée par un opérateur enfichant la fiche mâle dans ladite façade, jusqu'à ce qu'elle soit en prise avec les bornes de connexion femelle, et pour pouvoir faciliter le retrait de la fiche mâle en déplaçant spontanément ladite façade de la position basse à la position haute, par la détente desdits pièces élastiques dès qu'un opérateur déloge la fiche mâle desdites bornes de connexion femelle.

Une prise selon cette variante forme donc une multiprise et comprend donc trois prises à insertion et extraction facilitée, permettant le branchement de trois fiches mâles.

L'invention concerne également une prise caractérisée en combinaison par tout ou partie des caractéristiques mentionnées ci-dessus ou ci-après.

### Liste des figures

D'autres buts, caractéristiques et avantages de l'invention apparaîtront à la lecture de la description suivante donnée à titre uniquement non limitatif et qui se réfère aux figures annexées dans lesquelles :
[Fig. 1] est une vue schématique en perspective éclatée d'une prise selon un mode de réalisation de l'invention,
[Fig. 2] est une vue schématique en perspective assemblée de la prise de la figure 1, sur laquelle une découpe partielle a été réalisée pour représenter les éléments internes à la prise,
[Fig. 3] est une vue schématique en perspective éclatée d'une prise selon un autre mode de réalisation de l'invention,
[Fig. 4] est une vue schématique en perspective des différentes étapes d'insertion et d'extraction d'une fiche mâle dans une prise selon le mode de réalisation des figures 1 et 2,
[Fig. 5] est une vue schématique en perspective d'une multiprise selon un mode de réalisation de l'invention,
[Fig. 6] est une vue schématique en perspective d'une multiprise selon un autre mode de réalisation de l'invention,

### Description détaillée d'un mode de réalisation de l'invention

Sur les figures, les échelles et les proportions ne sont pas strictement respectées et ce, à des fins d'illustration et de clarté. Dans toute la description détaillée qui suit en référence aux figures, sauf indication contraire, chaque élément de la prise est décrit tel qu'il est agencé lorsque la prise est montée et agencée sur un support plan. Cette configuration est notamment représentée sur la figure 4.

En outre, les éléments identiques, similaires ou analogues sont désignés par les mêmes références dans toutes les figures.

La direction longitudinale correspondant à la direction de déplacement de la façade mobile entre la position haute, représentée à gauche de la figure 4, et la position basse, représentée sur la troisième vue de la figure 4.

Les figures 1 et 2 illustrent une prise selon un mode réalisation de l'invention.

La prise comprend un corps de prise 10 logeant un puit 20 qui s'étend le long d'une direction longitudinale. Des bornes de connexion femelles 12 sont agencées au fond du corps de prise 10. Ces bornes de connexion femelles 12 sont destinées à recevoir des électrodes 52 d'une fiche mâle 50, lorsque cette dernière est insérée dans la prise selon l'invention. Le puit 20 comprend des ouvertures 22 de passage des électrodes 52 de la fiche mâle 50 agencées longitudinalement en regard des bornes de connexion femelles 12.

La prise comprend en outre une façade 30 montée mobile en coulissement longitudinal dans le puit 20 entre une position haute et une position basse. La façade 30 et le puit 20 présentent chacun une symétrie de révolution.

La façade 30 comprenant des ouvertures 32 de passage des électrodes 21 de la fiche mâle 20, agencées en regard des ouvertures 22 de passage du puit et des bornes de connexion femelles 12 pour permettre à la fiche mâle de s'insérer dans les bornes de connexion femelles 12, agencées en regard, lorsque la façade est dans la position basse. En d'autres termes, les électrodes 52 de la fiche mâle 50 passent à travers les ouvertures 32 de la façade, les ouvertures 22 du puit 20 et viennent se loger en force dans les bornes de connexion femelles 12.

La prise comprend également un limitateur 38 qui s'étend radialement de la façade 30 et qui est configuré pour venir en butée contre une arête 28 du puit 20 de manière à limiter le déplacement vers le haut de ladite façade 30.

La prise selon l'invention comprend également deux rainures 24, 26 latérales de guidage longitudinal de la façade 30, chaque rainure logeant un ressort 40 formant la pièce élastique qui s'étend entre la façade 30 et le fond du puit 20. Les rainures 24, 26 latérales sont agencées diamétralement opposée le long des parois du puit 20.

Les ressorts 40 sont configurés pour pouvoir être comprimés lors du déplacement de la façade 30 de la position haute à la position basse, sous l'effet d'une force exercée par un opérateur enfichant la fiche mâle 50 dans la façade 30, jusqu'à ce qu'elle soit en prise avec les bornes de connexion femelle 12.

En outre, les ressorts 40 facilitent le retrait de la fiche mâle en exerçant une force de détente qui pousse la façade 30 vers le haut de la prise dès qu'un opérateur déloge la fiche mâle des bornes de connexion femelle. Le déplacement vers le haut de la façade 30 est entravé par le limitateur 38. Ce limitateur 38 est par exemple formé par des ergots qui s'étendent radialement d'une surface inférieure de la façade 30 pour venir en butée contre une couronne formée dans le puit 20.

Tel que représenté sur la figure 2, chaque rainure latérale de guidage longitudinal comprend de préférence une portion haute 26 solidaire de la façade 30 mobile et une portion basse 24 solidaire du fond du puit 20, agencée longitudinalement en regard de la portion haute 26. Le ressort 40 s'étend entre la portion haute de la rainure 26 et la portion basse 24 de la rainure.

De préférence et tel que représenté sur les figures, la façade 30 mobile comprend une platine supérieure 31 et une platine inférieure 34 solidarisées l'une à l'autre. En outre, la façade 30 comprend un obturateur 36 montée mobile en pivotement entre les platines supérieure 31 et inférieure 34. Cet obturateur permet d'obturer les ouvertures de passage 33 de la façade en l'absence de la fiche mâle 50. Lors de l'insertion de la fiche mâle 50, les électrodes 52 de la fiche 50 font pivoter l'obturateur 36 pour libérer le passage 33 et permettre l'insertion des électrodes jusqu'au bornes de connexion femelles 12. L'obturateur 36 est maintenu par défaut dans la position d'obturation par la présence d'un ressort qui s'étend entre l'obturateur et la platine inférieure 34 de la façade 30.

La figure 1 illustre un mode de réalisation comprenant en outre une broche 14 montée sur le corps de prise et s'étendant à travers le puit 20 et la façade mobile 30. Cette broche 14 est destinée à assurer la mise à la terre de l'appareil électrique branchée sur cette prise.

La figure 3 illustre une prise selon un autre mode de réalisation de l'invention. La principale différence avec la prise de la figure 1 est la présence d'une prise de terre 16 qui s'étend sur les parois latérales du puit 20. Cette prise de terre 16 est destinée à assurer la mise à la terre de l'appareil électrique branchée sur cette prise.

La figure 4 illustre le principe d'utilisation d'une prise selon l'invention. En partant de la vue de gauche vers la vue de droite, la figure illustre une fiche 50 mâle destinée à être inséré dans la prise selon l'invention. La vue suivante illustre la fiche mâle insérée dans la façade 30 de la prise, cette dernière étant toujours dans la position haute. La vue suivante illustre la fiche mâle insérée dans la prise, la façade étant dans la position basse dans laquelle les électrodes de la fiche mâle (non visible sur la figure 4) sont insérés dans les bornes de connexion femelles 12. La vue suivante illustre la fiche mâle débranchée de la prise, la façade étant remontée en position haute par l'action de ressorts 40 (non représentés sur la figure 4).

Les figures 5 et 6 illustrent schématiquement des multiprises comprenant chacune plusieurs prises selon l'invention, respectivement selon la figure 1 et le figure 3+. Elles comprennent chacune un corps de prise équipé de trois puits, chaque puit étant similaire à ceux décrits en lien avec les figures précédentes. Chaque puit comprend en outre une façade et des ressorts similaires à ceux décrits en lien avec les figures précédentes.

La particularité de la multiprise de la figure 6 est de comprendre en outre une rainure de connexion 62 clipsable ménagée dans le fond du puit 20 et une pièce crochet 64 clipsée dans la rainure de connexion clipsable 62. Cette pièce crochet 64 comprend en outre un crochet 66 destinée à permettre de fixer la multiprise à un mur ou sous une table par exemple.

## Revendications

1. Prise électrique comprenant :
- un corps de prise (10) au fond duquel sont logées deux bornes de connexion femelle (12),
- un puit (20) logé dans ledit corps de prise (10) et comprenant des ouvertures agencées (22) en regard desdits bornes de connexion femelle (12),
- une façade (30) montée mobile en coulissement longitudinal dans le puit (20) entre une position haute et une position basse, ladite façade (30) comprenant des ouvertures (32) de passage d'une fiche électrique (50) mâle destinée à venir s'enficher dans lesdites bornes de connexion femelle (12), lorsque la façade (30) est dans la position basse,
- un limitateur (38) s'étendant radialement de ladite façade (30) et configuré pour venir en butée contre une arête (28) solidaire du puit (20) de manière à limiter le déplacement vers le haut de ladite façade (30),
- au moins deux pièces élastiques (40), chaque pièce élastique (40) étant configurée pour pouvoir être comprimée lors du déplacement de ladite façade (30) de ladite position haute à la position basse, sous l'effet d'une force exercée par un opérateur enfichant la fiche mâle (50) dans ladite façade, jusqu'à ce qu'elle soit en prise avec les bornes de connexion femelle (12), et pour pouvoir faciliter le retrait de la fiche mâle (50) en déplaçant spontanément ladite façade (30) de la position basse à la position haute, par la détente desdits pièces élastiques (40) dès qu'un opérateur déloge la fiche mâle desdites bornes de connexion femelle,
**caractérisée en ce que** la prise comprend en outre :
- au moins deux rainures (24, 26) latérales de guidage longitudinal de la façade, chaque rainure latérale de guidage longitudinal comprenant une portion haute (26) solidaire de ladite façade (30) mobile et une portion basse (24) solidaire du fond du puit (20), agencée longitudinalement en regard de la portion haute,
- lesdites pièces élastiques (40) sont agencées chacune dans une rainure (24, 26) de guidage et solidaires respectivement de la portion haute (26) et de la portion basse (24), s'étendant entre la portion haute et la portion basse et s'étendant longitudinalement entre ladite façade (30) et le fond du puit (20).

2. Prise selon la revendication 1, **caractérisée en ce que** ledit corps (10) de prise et ladite façade (30) présente au moins un plan de symétrie et **en ce que** lesdites rainures latérales (24, 26) de guidage longitudinal sont agencées symétriquement par rapport à ce plan de symétrie.

3. Prise selon l'une des revendications 1 à 2, **caractérisée en ce qu'**au moins une pièce élastique (40), de préférence chaque pièce élastique, est un ressort de compression.

4. Prise selon l'une des revendications 1 à 3, **caractérisée en ce que** ladite façade mobile (30) comprend une platine supérieure (35) et une platine inférieure (34) solidarisées l'une à l'autre, et comprenant chacune des ouvertures (32) de passage des broches (52) d'une fiche mâle (50) agencée en regard les unes des autres, ladite façade (30) comprenant en outre un obturateur (36) monté mobile en pivotement entre lesdites platines supérieure (31) et inférieure (34) entre une position d'obturation desdites ouvertures de passage de la platine inférieure et une position de libération des ouvertures de passage permettant l'insertion d'une fiche électrique mâle dans ladite prise.

5. Prise selon l'une des revendications 1 à 4, **caractérisée en ce qu'**elle comprend en outre une rainure de connexion clipsable (62) ménagée dans le fond dudit puit et une pièce crochet (64) clipsée dans ladite rainure de connexion clipsable (62), ladite pièce crochet comprenant en outre un crochet (66) permettant de fixer ladite prise.

6. Prise selon l'une des revendications 1 à 5, **caractérisée en ce qu'**elle comprend deux rainures de guidage et deux pièces élastiques logées chacune dans une rainure de guidage.

## Patentansprüche

1. Elektrische Steckdose, welche umfasst:
- einen Steckdosenkörper (10), an dessen Boden zwei weibliche Anschlussklemmen (12) untergebracht sind,
- einen Schacht (20), der in dem Steckdosenkörper (10) untergebracht ist und Öffnungen (22) umfasst, die gegenüber den weiblichen Anschlussklemmen (12) angeordnet sind,
- eine Frontplatte (30), die in dem Schacht (20) zwischen einer oberen Position und einer unteren Position in Längsrichtung verschiebbar montiert ist, worin die Frontplatte (30) Öffnungen (32) für den Durchgang eines elektrischen Steckers (50) aufweist, der dazu bestimmt ist, in die weiblichen Verbindungsanschlüsse (12) eingesteckt zu werden, wenn sich die Frontplatte (30) in der unteren Position befindet,
- einen Begrenzer (38), der sich radial von der Frontplatte (30) erstreckt und ausgestaltet ist, an eine Kante (28) anzustoßen, die fest mit dem Schacht (20) verbunden ist, um die Bewegung der Frontplatte (30) nach oben zu begrenzen,
- mindestens zwei elastische Teile (40), worin jedes elastische Teil (40) ausgestaltet ist, bei der Bewegung der Frontplatte (30) durch die Kraft einer Bedienungsperson, die den Stecker (50) in die Frontplatte steckt, von der oberen Position in die untere Position zusammengedrückt zu werden, bis dieser mit den Anschlussbuchsen (12) in Eingriff steht, und um das Entfernen des Steckers (50) zu erleichtern, indem die Frontplatte (30) spontan von der unteren Position in die obere Position bewegt wird, durch die Entspannung der elastischen Teile (40), sobald ein Bediener den Stecker von den weiblichen Anschlussklemmen löst,
**dadurch gekennzeichnet, dass** die Steckdose zudem umfasst:
- mindestens zwei seitliche Nuten (24, 26) zur Längsführung der Frontplatte, worin jede seitliche Längsführungsnut einen oberen Abschnitt (26), der fest mit der beweglichen Frontplatte (30) verbunden ist, und einen unteren Abschnitt (24) umfasst, der fest mit dem Boden des Schachtes (20) verbunden ist und in Längsrichtung gegenüber dem oberen Abschnitt angeordnet ist, und
- darin dass die elastischen Teile (40) jeweils in einer Führungsnut (24, 26) angeordnet und fest mit dem oberen Abschnitt (26) und dem unteren Abschnitt (24) entsprechend verbunden sind, sich zwischen dem oberen Abschnitt und dem unteren Abschnitt erstrecken und sich in Längsrichtung zwischen der Frontplatte (30) und dem Boden des Schachtes (20) erstrecken.

2. Steckdose nach Anspruch 1, **dadurch gekennzeichnet, dass** der Steckdosenkörper (10) und die Vorderseite (30) mindestens eine Symmetrieebene aufweisen und dass die seitlichen Nuten (24, 26) zur Längsführung symmetrisch zu dieser Symmetrieebene angeordnet sind.

3. Steckdose nach einem der Ansprüche 1 bis 2, **dadurch gekennzeichnet, dass** mindestens ein elastisches Teil (40), vorzugsweise jedes elastische Teil, eine Druckfeder ist.

4. Steckdose nach einem der Ansprüche 1 bis 3, **dadurch gekennzeichnet, dass** die bewegliche Frontplatte (30) eine obere Platine (35) und eine untere Platine (34) umfasst, die fest miteinander verbunden sind und jeweils Öffnungen (32) für den Durchgang der Stifte (52) eines Steckers (50) umfassen, die einander gegenüberliegend angeordnet sind, worin die Frontplatte (30) zudem einen Verschluss (36) umfasst, der zwischen der oberen (31) und der unteren (34) Platine zwischen einer Position zum Verschließen der Durchgangsöffnungen der unteren Platine und einer Position zum Freigeben der Durchgangsöffnungen, die das Einführen eines elektrischen Steckers in die Steckdose ermöglicht, schwenkbar beweglich montiert ist.

5. Steckdose nach einem der Ansprüche 1 bis 4, **dadurch gekennzeichnet, dass** diese zudem eine im Boden des Schachts ausgebildete Klippverbindungsnut (62) und ein in die Klippverbindungsnut (62) eingeklipptes Hakenteil (64) umfasst, worin das Hakenteil zudem einen Haken (66) umfasst, mit dem die Steckdose befestigt werden kann.

6. Steckdose nach einem der Ansprüche 1 bis 5, **dadurch gekennzeichnet, dass** diese zwei Führungsnuten und zwei elastische Teile umfasst, die jeweils in einer Führungsnut aufgenommen sind.

## Claims

1. Electric socket comprising :
- a socket body (10), at the bottom of which two female connection terminals (12) are housed,
- a well (20) housed in said socket body (10) and comprising openings (22) arranged opposite said female connection terminals (12),
- a front (30) mounted in a longitudinally sliding manner in the well (20) between a high position and a low position, said front (30) comprising openings (32) for passage of an male electric plug (50) intended to be plugged into said female connection terminals (12) when the front (30) is in the low position,
- a limiter (38) extending radially from said front (30) and configured to come into abutment against a stop (28) fixedly attached to the well (20) so as to limit the upwards movement of said front (30),
- at least two elastic parts (40), each elastic part (40) being configured to be able to be compressed during the movement of said front (30) from said high position to the low position, under the effect of a force exerted by an operator plugging the male plug (50) into said front, until it is in engagement with the female connection terminals (12), and to be able to facilitate the removal of the male plug (50) by spontaneously moving said front (30) from the low position to the high position, by the expansion of said elastic parts (40) as soon as an operator dislodges the male plug from said female connection terminals,
**characterised in that** the socket further comprises:
- at least two lateral grooves (24, 26) for longitudinal guidance of the front, each lateral groove for longitudinal guidance comprising a high portion (26) fixedly attached to said movable front (30) and a low portion (24) fixedly attached to the bottom of the well (20), arranged longitudinally opposite the high portion,
- said elastic parts (40) are each arranged in a guide groove (24, 26) and respectively fixedly attached to the high portion (26) and to the low portion (24), extending between the high portion and the low portion and extending longitudinally between said front (30) and the bottom of the well (20).

2. Socket as claimed in claim 1, **characterised in that** said socket body (10) and said front (30) has at least one plane of symmetry and **in that** said lateral grooves (24, 26) for longitudinal guidance are arranged symmetrically with respect to this plane of symmetry.

3. Socket as claimed in any one of claims 1 to 2, **characterised in that** at least one elastic part (40), preferably each elastic part, is a compression spring.

4. Socket as claimed in any one of claims 1 to 3, **characterised in that** said movable front (30) comprises an upper plate (35) and a lower plate (34) fixedly attached to each other and each comprising openings (32) for the passage of the pins (52) of a male plug (50) arranged opposite each other, said front (30) further comprising a closing element (36) mounted in a pivotably moving manner between said upper plate (31) and lower plate (34) between a position closing said passage openings of the lower plate and a position clearing the passage openings, permitting the insertion of a male electric plug in said socket.

5. Socket as claimed in any one of claims 1 to 4, **characterised in that** it further comprises a groove for clippable connection (62) provided in the bottom of said well and a hook part (64) clipped in said groove for clippable connection (62), said hook part further comprising a hook (66) enabling said socket to be fixed.

6. Socket as claimed in any one of claims 1 to 5, **characterised in that** it comprises two guide grooves and two elastic parts, each housed in a guide groove.
